# EUROPÄISCHE PATENTSCHRIFT

(11) **EP 2 534 968 B1**
(45) Veröffentlichungstag und Bekanntmachung des Hinweises auf die Patenterteilung: **13.06.2018**
(21) Anmeldenummer: 12004578.6
(22) Anmeldetag: 18.06.2012
(51) Int. Cl.: A41D 19/015, A63B 71/14, A41D 13/08

(54) **Handschuh mit einem Innenhandteil und einem Oberhandteil sowie Stützelementen**
Glove with an inner hand section, an upper hand section and support elements
Gant avec partie intérieure et partie extérieure et éléments de support

(30) Priorität: 16.06.2011 DE 102011106602
(43) Veröffentlichungstag der Anmeldung: 19.12.2012
(73) Patentinhaber: Fleischmann, Endrik, 85258 Weichs (DE)
(72) Erfinder: Fleischmann, Endrik, 85258 Weichs (DE)
(74) Vertreter: Castell, Klaus

(56) Entgegenhaltungen:
- EP-B1- 1 265 677
- WO-A1-01/00052
- DE-B3-102004 022 549
- US-A1- 2002 184 696

## Beschreibung

Die Erfindung betrifft einen Handschuh gemäß dem Anspruch 1, und ein Stützelement gemäß dem Patentanspruch 13.

DE 10 2004 022549 B3 offenbart ein Handschuh gemäß dem Oberbegriff des Patentanspruchs 1, und ein Stützelement gemäß dem Oberbegriff des Patentanspruchs 13.

Bei dem aus der EP 1 265 677 beschriebenen Handschuh hat sich gezeigt, dass die gelenkige Verbindung zwischen den druckfesten Elementen einen hohen Tragekomfort gewährleistet. Der Handschuh konnte sich jedoch gegenüber anderen Torwarthandschuhen im Markt nicht durchsetzen.

Der Erfindung liegt daher die Aufgabe zu Grunde, einen gattungsgemäßen Handschuh weiterzuentwickeln.

Diese Aufgabe wird mit einem gattungsgemäßen Handschuh gelöst, der sich dadurch auszeichnet, dass die Stützelemente auf einer Leiste angeordnet sind.

Während das in der EP 1 265 677 B1 beschriebene Band und die dort beschriebenen Gelenke besonders flexibel sind, bietet eine Leiste einen gewissen Widerstand gegen ein Abbiegen, der der Abwinklung der Finger bei der Faustbildung entgegen wirkt. Dieser Widerstand vermittelt den Eindruck einer hohen Stabilität und der Widerstand kann dazu genutzt werden, nach Art einer Feder das Stützelement bei der Faustbildung so abzubiegen, dass es beim Nachlassen des Biegedrucks wieder in die gestreckte Stellung zurückgeführt wird.

Vorteilhafte Weiterbildungen der Erfindung sind Gegenstand der Unteransprüche. Besonders vorteilhaft ist es, wenn die Leiste aus einem elastischen Kunststoff besteht. Dadurch kann ein leichtes Stützelement hergestellt werden, das elastisch nach einer Abwinklung wieder in die gestreckte Position zurückgeführt wird.

Erfindungsgemäß wird auch ein Stützelement vorgeschlagen, bei dem die druckfesten Elemente auf einer Leiste aufgefädelt sind.

Die Anlageflächen der druckfesten Elemente aneinander sind dabei vorzugsweise so ausgebildet, dass radial innerhalb einer neutralen Linie die Anlagefläche abgeschrägt ist, so dass ein Abbiegen erleichtert wird.

Durch die Ausbildung der Anlagefläche zwischen zwei druckfesten Elementen kann genau eingestellt werden, ob die Elastizität der Leiste mehr aus einer Streckung der Leiste oder einer Biegung der Leiste resultiert.

## Patentansprüche

1. Sporthandschuh, insbesondere Torwarthandschuh, mit einem Innenhandteil und einem Oberhandteil, sowie mit wenigstens im Bereich der Fingerrücken angeordneten Stützelementen, welche druckfeste Elemente aufweisen und eine Sperrwirkung entfalten, um die Finger in der gestreckten Fingerstellung gegen ein Durchbiegen in Richtung Handrücken abzustützen, der Abwinklung der Finger bei der Faustbildung jedoch folgen, wobei die druckfesten Elemente auf einer Leiste aufgefädelt sind, ***dadurch gekennzeichnet, dass*** die druckfesten Elemente eine konische Leistenführung aufweisen, die sich von der Mitte des druckfesten Elements in Ausrichtung der Leiste beidseitig erweitert.

2. Sporthandschuh nach einem der vorhergehenden Ansprüche, ***dadurch gekennzeichnet, dass*** die druckfesten Elemente zumindest außerhalb der neutralen Linie aneinander anliegen.

3. Sporthandschuh nach einem der vorhergehenden Ansprüche, ***dadurch gekennzeichnet, dass*** die Leiste von einer Biegelinie radial nach innen versetzt angeordnet ist.

4. Sporthandschuh nach einem der vorhergehenden Ansprüche, ***dadurch gekennzeichnet, dass*** die Leiste aus einem Vollmaterial besteht.

5. Sporthandschuh nach einem der vorhergehenden Ansprüche, ***dadurch gekennzeichnet, dass*** die Leiste aus einem elastischen Kunststoff besteht.

6. Sporthandschuh nach einem der vorhergehenden Ansprüche, ***dadurch gekennzeichnet, dass*** die Leiste eine Breite von 5 bis 15 mm hat.

7. Sporthandschuh nach einem der vorhergehenden Ansprüche, ***dadurch gekennzeichnet, dass*** die Leiste eine Höhe von 0,5 bis 2,5 mm hat.

8. Sporthandschuh nach einem der vorhergehenden Ansprüche, ***dadurch gekennzeichnet, dass*** die Leiste rastend mit zumindest einem Element zusammen wirkt.

9. Sporthandschuh nach einem der vorhergehenden Ansprüche, ***dadurch gekennzeichnet, dass*** die Leiste im Bereich einer Fingerkuppe fest an einem Element befestigt ist.

10. Sporthandschuh nach einem der vorhergehenden Ansprüche, ***dadurch gekennzeichnet, dass*** die Leiste einstückig mit einem Element ausgebildet ist.

11. Sporthandschuh nach einem der vorhergehenden Ansprüche, ***dadurch gekennzeichnet, dass*** erstes und letztes Element mit der Leiste fest verbunden sind.

12. Sporthandschuh nach einem der vorhergehenden Ansprüche, ***dadurch gekennzeichnet, dass*** ein Endelement ein Mittel für eine feste Verbindung mit der Leiste aufweist.

13. Stützelement für Sporthandschuh, insbesondere Torwarthandschuh mit einem Innenhandteil und einem Oberhandteil, welches wenigstens im Bereich der Fingerrücken des Sporthandschuhs mit anderen solchen Stützelementen angeordnet sein kann, welches druckfeste Elemente aufweist und eine Sperrwirkung entfaltet, um ein Durchbiegen in einer Richtung quer zu einer Leiste zu vermeiden und ein Durchbiegen entgegen dieser Richtung zu erlauben, wobei die druckfesten Elemente auf einer Leiste aufgefädelt sind, ***dadurch gekennzeichnet, dass*** die druckfesten Elemente eine konische Leistenführung aufweisen, die sich von der Mitte des druckfesten Elementes in Ausrichtung der Leiste beidseitig erweitert.

14. Stützelement nach Anspruch 13, ***dadurch gekennzeichnet, dass*** die Leiste so elastisch ist, dass das Stützelement nach einem Verbiegen seine ursprüngliche Form wieder annimmt.

15. Stützelement nach Anspruch 13 bis 14, ***dadurch gekennzeichnet, dass*** die druckfesten Elemente unter Vorspannung aneinander anliegen.

16. Stützelement nach einem der Ansprüche 13 bis 15, ***dadurch gekennzeichnet, dass*** die Leiste zugfest ist.

17. Stützelement nach einem der Ansprüche 13 bis 16, ***dadurch gekennzeichnet, dass*** die Leiste auch bei abgewinkeltem Stützelement flächig an der radial inneren Seite der Leistenführung anliegt.

18. Stützelement nach einem der Ansprüche 13 bis 17, ***dadurch gekennzeichnet, dass*** die druckfesten Elemente schräge Stirnseiten aufweisen, die es ermöglichen, die druckfesten Elemente an den Stirnseiten aneinander anliegend in einem einer offenen Handfläche entsprechenden Bogen auf einer leicht gebogenen Leiste anzuordnen.

19. Stützelement nach einem der Ansprüche 13 bis 18, ***dadurch gekennzeichnet, dass*** radial innerhalb einer neutralen Linie die Anlagefläche der druckfesten Elemente abgeschrägt ist, sodass ein Abbiegen bei einer Faustbildung erleichtert wird.

## Claims

1. A sport glove, in particular goalkeeper's glove, comprising an inner hand part and an upper hand part, as well as comprising support elements, which are arranged at least in the area of the back of the fingers, which have pressure-resistant elements and which have a locking effect, in order to support the fingers against a bending in the direction of the back of the hand in the stretched finger position, while following the angular deflection of the fingers when making a fist, wherein the pressure-resistant elements are threaded on a strip, ***characterized in that*** the pressure-resistant elements have a conical strip guide, which widens on both sides from the center of the pressure-resistant element in orientation of the strip.

2. The sport glove according to one of the preceding claims, ***characterized in that*** the pressure-resistant elements abut on one another at least outside of the neutral line.

3. The sport glove according to one of the preceding claims, ***characterized in that*** the strip is arranged so as to be offset radially inwards from a bending line.

4. The sport glove according to one of the preceding claims, ***characterized in that*** the strip consists of a solid material.

5. The sport glove according to one of the preceding claims, ***characterized in that*** the strip consists of an elastic plastic.

6. The sport glove according to one of the preceding claims, ***characterized in that*** the strip has a width of between 5 and 15 mm.

7. The sport glove according to one of the preceding claims, ***characterized in that*** the strip has a height of between 0.5 and 2.5 mm.

8. The sport glove according to one of the preceding claims, ***characterized in that*** the strip interacts in a latching manner with at least one element.

9. The sport glove according to one of the preceding claims, ***characterized in that*** the strip is fixedly fastened to an element in the area of a finger tip.

10. The sport glove according to one of the preceding claims, ***characterized in that*** the strip is formed integrally with an element.

11. The sport glove according to one of the preceding claims, ***characterized in that*** first and last element are fixedly connected to the strip.

12. The sport glove according to one of the preceding claims, ***characterized in that*** an end element has a means for a fixed connection to the strip.

13. A support element for sport glove, in particular goalkeeper's glove, comprising an inner hand part and an upper hand part, which can be arranged with other such support elements at least in the area of the back of the fingers of the sport glove, which has pressure-resistant elements and which has a locking effect, in order to prevent a bending in a direction at right angles to a strip and to allow a bending opposite to this direction, wherein the pressure-resistant elements are threaded on a strip, ***characterized in that*** the pressure-resistant elements have a conical strip guide, which widens on both sides from the center of the pressure-resistant element in orientation of the strip.

14. The support element according to claim 13, ***characterized in that*** the strip is so elastic that the support element assumes its original shape again after a bending.

15. The support element according to claim 13 or 14, ***characterized in that*** the pressure-resistant elements abut on one another under pretension.

16. The support element according to one of claims 13 to 15, ***characterized in that*** the strip is tension-resistant.

17. The support element according to one of claims 13 to 16, ***characterized in that*** the strip abuts flat on the radially inner side of the strip guide, even in the case of an angled support element.

18. The support element according to one of claims 13 to 17, ***characterized in that*** the pressure-resistant elements have inclined front sides, which make it possible to arrange the pressure-resistant elements on a slightly curved strip so as to abut on the front sides in an arc, which corresponds an open palm of the hand.

19. The support element according to one of claims 13 to 18, ***characterized in that*** the contact surface of the pressure-resistant elements is beveled radially inside a neutral line, so that a bending is facilitated when making a fist.

## Revendications

1. Gant de sport, en particulier un gant de gardien de but, comprenant une partie de main intérieure et une partie de main extérieure, ainsi que des éléments de support disposés au moins dans la région du dos des doigts, lesquels présentent des éléments résistant à la pression et offrent un effet de barrière pour protéger les doigts dans la position allongée des doigts contre une flexion dans la direction du dos de la main, tout en suivant l'angle des doigts lors d'une formation de poing, les éléments résistant à la pression étant enfilés sur une baguette, ***caractérisé en ce que*** les éléments résistant à la pression présentent un guide de baguette conique, lequel s'élargit des deux côtés à partir du milieu de l'élément résistant à la pression, dans la direction de la baguette.

2. Gant de sport selon l'une des revendications précédentes, ***caractérisé en ce que*** les éléments résistant à la pression sont juxtaposés, du moins en dehors de la ligne neutre.

3. Gant de sport selon l'une des revendications précédentes, ***caractérisé en ce que*** la baguette est disposée de façon à être décalée radialement vers l'intérieur à partir d'une ligne de pliage.

4. Gant de sport selon l'une des revendications précédentes, ***caractérisé en ce que*** la baguette est constituée d'un matériau plein.

5. Gant de sport selon l'une des revendications précédentes, ***caractérisé en ce que*** la baguette est constituée d'une matière synthétique élastique.

6. Gant de sport selon l'une des revendications précédentes, ***caractérisé en ce que*** la baguette présente une largeur comprise entre 5 et 15 mm.

7. Gant de sport selon l'une des revendications précédentes, ***caractérisé en ce que*** la baguette présente une hauteur comprise entre 0,5 et 2,5 mm.

8. Gant de sport selon l'une des revendications précédentes, ***caractérisé en ce que*** la baguette coopère par encliquetage avec au moins un élément.

9. Gant de sport selon l'une des revendications précédentes, ***caractérisé en ce que*** la baguette est fixée rigidement à un élément dans la région d'un bout du doigt.

10. Gant de sport selon l'une des revendications précédentes, ***caractérisé en ce que*** la baguette est conçue d'une seule pièce avec un élément.

11. Gant de sport selon l'une des revendications précédentes, ***caractérisé en ce que*** le premier élément et le dernier élément sont reliés fixement à la baguette.

12. Gant de sport selon l'une des revendications précédentes, ***caractérisé en ce qu***'un élément final présente un moyen pour une liaison fixe avec la baguette.

13. Elément de support pour un gant de sport, en particulier un gant de gardien de but comprenant une partie de main intérieure et une partie de main extérieure, lequel peut être disposé avec d'autres éléments de support similaires au moins dans la région des dos de doigts du gant de sport, lequel présente des éléments résistant à la pression et offre un effet de barrière, pour empêcher une flexion dans une direction transversale à une baguette et permettre une flexion à l'opposé de cette direction, les éléments résistant à la pression étant enfilés sur une baguette, ***caractérisé en ce que*** les éléments résistant à la pression présentent un guide de baguette conique, lequel s'élargit des deux côtés dans la direction de la baguette à partir du milieu de l'élément résistant à la pression.

14. Elément de support selon la revendication 13, ***caractérisé en ce que -*** la baguette est élastique au point que l'élément de support reprend sa forme initiale après une flexion.

15. Elément de support selon la revendication 13 ou 14, ***caractérisé en ce que -*** les éléments résistant à la pression sont juxtaposés sous précontrainte.

16. Elément de support selon l'une des revendications 13 à 15, ***caractérisé en ce que*** - la baguette résiste à la traction.

17. Elément de support selon l'une des revendications 13 à 16, ***caractérisé en ce que*** - même lorsque l'élément de support est coudé, la baguette repose à plat sur le côté radialement intérieur du guide de baguette.

18. Elément de support selon l'une des revendication 13 à 17, ***caractérisé en ce que*** - les éléments résistant à la pression présentent des faces frontales obliques permettant de disposer les éléments résistant à la pression juxtaposés par les faces frontales sur une baguette légèrement arquée, dans un arc correspondant à une paume de main ouverte.

19. Elément de support selon l'une des revendications 13 à 18, ***caractérisé en ce que*** la surface d'appui des éléments résistant à la pression est biseautée radialement à l'intérieur d'une ligne neutre, de manière à faciliter une flexion lors d'une formation de poing.
